# FASCICULE DE BREVET EUROPEEN

(11) **EP 0 422 977 B1**
(45) Date de publication et mention de la délivrance du brevet: **12.01.1994**
(21) Numéro de dépôt: 90402645.7
(22) Date de dépôt: 26.09.1990
(51) Int. Cl.: A47L 11/30

(54) **Dispositif d'aspiration avec raclette pour l'élimination de l'eau sale lors du nettoyage de certaines surfaces**
Feuchtwisch Saug- und Reinigungsgerät zum Aufnehmen von Flüssigkeit von gereinigten Fussböden
Vacuum squeege device for removing dirty water from cleaned surfaces

(30) Priorité: 13.10.1989 FR 8913394
(43) Date de publication de la demande: 17.04.1991
(73) Titulaire: FAMULUS, F-75005 Paris (FR)
(72) Inventeur: Alazet, Jean, F-75005 Paris (FR)
(74) Mandataire: Boutin, Antoine

(56) Documents cités:
- GB-A- 2 078 496
- GB-A- 2 173 549
- US-A- 2 168 692
- US-A- 2 822 061
- US-A- 3 107 387
- US-A- 4 817 233

## Description

La présente invention est relative aux dispositifs d'aspiration avec raclette qui sont susceptibles d'être adaptés au bout d'un manche de manoeuvre ou d'une poignée de préhension, afin d'éliminer l'eau sale lors du nettoyage de certaines surfaces. Les dispositifs de ce genre comportent à la fois une raclette élastique et des orifices ou canaux d'aspiration permettant d'aspirer le liquide de nettoyage répandu auparavant sur la surface à nettoyer, et ce au moyen d'une pompe raccordée à un réservoir de collecte.

Une tête de nettoyage ainsi équipée est décrite dans le brevet FR 2.485.405. Cette tête comporte à la fois un patin perméable d'épandage d'un liquide de nettoyage et des raclettes disposées sur l'une et l'autre faces frontales avant et arrière de cette tête, ainsi que des orifices d'aspiration prévus en regard de l'une et l'autre de ces raclettes. Lors du déplacement de cette tête de nettoyage sur la surface à nettoyer, la raclette située en arrière pousse devant elle le liquide précédemment répandu sur cette surface afin que ce dernier soit aspiré à travers les orifices d'aspiration correspondants. En effet, cette tête de nettoyage est en principe conçue de façon que la raclette en service ne laisse subsister, sur la surface traitée, qu'un film liquide susceptible de disparaitre rapidement par séchage.

Toutefois, les conditions réelles de fonctionnement d'une telle tête de nettoyage ne sont pas pleinement satisfaisantes et ne permettent pas d'obtenir le résultat recherché. En particulier l'efficacité de l'aspiration du liquide à éliminer est insuffisante. Ceci est principalement dû au fait que les orifices d'aspiration sont situés à une distance trop importante de l'arête de contact de la raclette avec la surface à traiter.

Le document US-A-2 822 061 décrit une raclette qui consiste en une lame en matière élastique à l'intérieur de laquelle sont ménagées des canaux d'aspiration débouchant sur l'une au moins des deux faces de cette raclette par des orifices alignés parallèlement à l'arête inférieure correspondante de cette raclette et à proximité de celle-ci.

La présente invention a pour but de réaliser un dispositif de raclette aspirante conçu de façon que l'aspiration du liquide de nettoyage s'effectue avec le maximum d'efficacité.

A cet effet, le dispositif selon l'invention est caractérisé en ce que : la pompe est une pompe à galets et en ce que la raclette comporte au moins une découpe en gradin ; en ce qu'au moins un canal d'aspiration, ménagé dans l'épaisseur de la raclette, débouche à l'endroit de la découpe en gradin, par des orifices d'entrée ; et en ce que, sur chaque canal d'aspiration ainsi prévu, est branchée une conduite flexible aboutissant à ladite pompe, raccordée par ailleurs à un réservoir de collecte du liquide sale de nettoyage à éliminer.

Du fait même de la conception particulière de la raclette prévue dans le dispositif selon l'invention, l'aspiration du liquide à éliminer est réalisée dans des conditions optimum d'efficacité. Ceci permet donc effectivement de ne laisser subsister qu'un film extrêmement mince de liquide sur la surface à nettoyer, lequel est susceptible de disparaître ensuite rapidement par séchage.

Il convient de noter que la présent invention a également pour objet la raclette de conception particulière qui est destinée à équiper le dispositif de nettoyage tel que défini ci-dessus.

Dans une forme particulière de réalisation de ce dispositif, celui-ci comporte en outre une brosse ou autre organe apte à assurer l'épandage d'un liquide de nettoyage provenant d'un réservoir raccordé à cet organe d'épandage par une ou plusieurs conduites d'alimentation.

D'autres formes d'éxécution font l'objet des revendications dépendantes 3 à 5.

Cependant, d'autres particularités et avantages de l'objet de l'invention apparaîtront au cours de la description suivante. Celle-ci est donnée en références aux dessins annexés à simple titre d'exemple indicatif, et sur lesquels :
la figure 1 est une vue schématique en perspective d'une première forme de réalisation du dispositif de nettoyage selon l'invention,
la figure 2 en est une vue schématique partielle en coupe longitudinale,
la figure 3 est un schéma illustrant le mode de fonctionnement de la pompe d'aspiration prévue dans ce dispositif de nettoyage,
la figure 4 est une vue schématique en coupe transversale de la raclette équipant le présent dispositif de nettoyage,
la figure 5 en est une vue en coupe transversale selon la ligne V-V de la figure 4,
la figure 6 est une vue similaire à la figure 4, mais qui illustre une autre forme de réalisation de la raclette de nettoyage,
la figure 7 est une vue schématique en perspective d'une autre forme de réalisation du dispositif de nettoyage selon l'invention,
la figure 8 est une vue partielle en coupe transversale de la partie inférieure de ce dispositif de nettoyage,
la figure 9 est une vue similaire à la figure 8 illustrant une variante de réalisation de la partie inférieure du dispositif de nettoyage selon la figure 7.

Dans la forme de réalisation représentée aux figures 1 à 4, le dispositif de nettoyage selon l'invention comporte une raclette 1 en matière élastique dont l'un des bords longitudinaux est fixé sur un carter rigide 2 de forme allongée. En son centre, celui-ci comporte un manchon 3 destiné à recevoir un manche de manoeuvre 4 ou éventuellement une poignée de préhension. Dans le premier cas, le présent dispositif peut être utilisé pour effectuer le nettoyage d'un sol lisse, par exemple en carrelage ou limilaire, cependant que dans le second cas il peut être employé pour le nettoyage de toutes autres surfaces lisses, par exemple des vitres ou des parois verticales, etc.

La raclette 4 est constituée par une bande plate de forme rectangulaire, fabriquée en matière élastique, par exemple en caoutchouc naturel ou synthétique, ou bien encore en matière plastique. Conformément à l'invention une série de canaux 5 d'aspiration sont ménagés dans l'épaisseur même du corps de la raclette 1, ces canaux s'étendant parallèlement au deux grandes faces de cette raclette. A l'extrémité 6 de celle-ci, qui est tournée du côté opposé au carter 2, les canaux 5 sont coudés alternativement vers l'une et l'autre des deux grandes faces de cette raclette et ils débouchent à l'extérieur par des orifices 7. Ceux-ci se trouvent situés à proximité immédiate de l'une ou l'autre arête 8 de la raclette qui se trouve au contact du sol, suivant que celle-ci est inclinée dans un sens ou dans l'autre (voir figure 4). Ces orifices sont alignés parallèlement à l'arête 8 voisine.

Sur le chant opposé de la raclette 1, les canaux d'aspiration 5 se terminent par des orifices de sortie 9 sur chacun desquels est branchée une conduite flexible 10 d'aspiration. Les différentes conduites ainsi prévues aboutissent à une pompe à galets désignée par la référence générale 11. Ces conduites sont réparties en deux groupes distincts disposés de part et d'autre du rotor 12 de cette pompe, de façon à être écrasés par les galets 13 portés par ce rotor, ce qui assure l'aspiration du liquide à éliminer sans risque de désamorçage de la pompe. A leurs extrémités terminales, les conduites 10 sont raccordées à des canalisations 14 aboutissant à un réservoir destiné à recueillir le liquide sale de nettoyage, ce réservoir étant susceptible d'être vidé périodiquement. Comme représenté sur les figures 1 et 2, le réservoir 15 et la pompe 11 sont disposés de part et d'autre du manchon 3 dans le sens de la longueur du carter 2. Ces deux éléments sont du reste fixés ou inclus dans le carter. Il en est de même pour le moteur électrique 16 d'entraînement du rotor de la pompe 11, ainsi que pour les accumulateurs rechargeables assurant l'alimentation de ce moteur en courant électrique.

Le dispositif de nettoyage ainsi constitué est destiné à être appliqué sur la surface à traiter après nettoyage de celle-ci, au moyen d'un liquide de nettoyage approprié, ce liquide pouvant être épandu de toutes façons voulues. L'application du présent dispositif a pour but d'éliminer le liquide se trouvant sur le sol correspondant S de façon à ne laisser subsister qu'un mince film liquide susceptible de disparaître rapidement par séchage. A cet effet, il convient de faire glisser la raclette 1 sur le sol en disposant l'ensemble dans la position inclinée représentée sur la figure 4. La raclette se trouve alors en contact du sol par son arête inférieure 8 située vers l'avant. Dans ces conditions, cette arête repousse devant elle le liquide de nettoyage répandu sur le sol, de sorte que celui-ci est immédiatement aspiré à travers les orifices 7 situés sur la face avant de la raclette. Etant donné que les canaux d'aspiration sont ménagés à l'intérieur même de la raclette et que leurs orifices d'entrée 7 débouchent à proximité immédiate de l'arête 8 en position de travail, l'aspiration du liquide de nettoyage s'effectue dans des conditions optimum d'efficacité. Bien entendu, dans un tel cas, l'aspiration est réalisée uniquement à travers les canaux 5 qui débouchent sur la face de la raclette qui se trouve placée vers l'avant. Cependant, du fait même qu'il est prévu des orifices d'entrée 7 sur l'une et l'autre faces de la raclette 1, le présent dispositif de nettoyage peut être utilisé en étant incliné indifféremment dans un sens ou dans l'autre.

La figure 6 représente une variante de réalisation de la raclette équipant le dispositif de nettoyage selon l'invention. Dans cette variante la raclette correspondante 1a comporte une découpe 16 en gradin le long de l'un des bords de son extrémité de travail. Quant aux canaux 5a d'aspiration, ils sont ménagés à l'intérieur de la partie du corps de cette raclette qui est située à l'aplomb de cette découpe en gradin. Les orifices d'entrée 7a de ces canaux se trouvent situés à l'endroit de cette découpe, à proximité immédiate de l'arête voisine 8a de l'extrémité de travail de la raclette.

En conséquence, dans cette variante de réalisation, la raclette 1a doit être toujours orientée dans la position représentée à la figure 6 pour que les têtes de nettoyage soient déplacées dans le sens de la flêche F. On obtient ainsi les mêmes avantages que précédemment, c'est-à-dire une aspiration du liquide à éliminer, à proximité immédiate de l'arête 8a de raclage sur la surface lisse.

Les figures 7 et 8 représentent une autre forme de réalisation du dispositif de nettoyage selon l'invention. Dans celle-ci le carter 2b de la tête de nettoyage correspondante porte non seulement une raclette élastique 1b, mais également une brosse 17 disposée en regard de l'une de ses grandes faces et qui est destinée à servir d'organe d'application d'un liquide de nettoyage sur la surface à nettoyer. L'alimentation de cette brosse en liquide de nettoyage est assurée par une série de petits canaux 18 débouchant en regard de celle-ci. Ces canaux partent d'une rampe de distribution 19 prévue sur ou dans le carter 2b, celle-ci étant raccordée par une canalisation 20 à un réservoir 21 contenant une réserve de liquide de nettoyage. Ce réservoir comporte un élément amovible de fermeture permettant de le remplir périodiquement.

Cependant, le dispositif de nettoyage selon les figures 7 et 8 comporte par ailleurs les mêmes éléments que dans la forme de réalisation précédente, et ce en plus de la raclette 1b déjà mentionnée. Il comprend donc une pompe 11 à galets, à l'intérieur de laquelle aboutissent des conduites flexibles 10 d'aspiration, branchées sur les orifices de sortie des canaux 5 ménagés dans l'épaisseur de la raclette 1b. Les extrémités de ces conduites flexibles sont raccordées à un réservoir 15 destiné à recueillir le liquide sale de nettoyage après aspiration par la pompe 11. Bien entendu, le carter 2b comporte aussi un manchon 3 destiné à recevoir un manche de manoeuvre 4 ou une poignée de préhension.

Le dispositif de nettoyage selon les figures 7 et 8 est destiné à être déplacé au contact de la surface à nettoyer, dans un sens et dans l'autre en l'inclinant alors différemment. En l'inclinant dans la position représentée à la figure 8 pour le déplacer selon le sens de la flèche F il est possible d'éliminer le liquide de nettoyage précédemment répandu sur le sol, et ce dans les mêmes conditions que dans la forme de réalisation selon les figures 1 à 4. Cependant, en inclinant ce même dispositif en sens inverse et en le faisant glisser dans le sens opposé à celui de la flèche F, il est possible d'utiliser la brosse 17 pour appliquer au préalable le liquide de nettoyage sur la surface à traiter. Ces deux opérations peuvent donc être effectuées successivement avec un outil unique de travail.

La figure 9 représente une variante de réalisation du dispositif de nettoyage selon les figures 7 et 8. Dans cette variante, la partie inférieure du carter 2c de ce dispositif est équipée d'une brosse rotative 17c disposée en regard de la face de la raclette 1c en bout de laquelle débouchent les canaux d'aspiration 5c ménagés dans l'épaisseur de cette raclette. Cette brosse rotative est destinée à remplacer la brosse fixe prévue dans la forme de réalisation selon les figures 7 et 8. Cependant, comme cette brosse 17c se trouve disposée en regard des orifices d'aspiration 7c, et non du côté opposé, le dispositif de nettoyage ainsi constitué est susceptible d'être déplacé sur la surface à nettoyer dans une seule direction F1, à la fois pour assurer l'épandage du liquide de nettoyage sur la surface à traiter et pour aspirer celui-ci derrière la brosse 17c grâce aux canaux 5c de la raclette correspondante.

Cependant, le dispositif de nettoyage selon l'invention peut faire l'objet de nombreuses autres formes de réalisation. Ainsi, les brosses 17 et 17c pourraient être remplacées par tous autres organes appropriés d'épandage d'un liquide de nettoyage sur une surface à traiter, par exemple un patin poreux ou spongieux. Comme déjà relevé dans le cas des deux formes de réalisation des figures 7 et 8 d'une part, et de la figure 9 d'autre part, cet organe d'application peut être situé en regard de la grande face de la raclette sur laquelle débouchent les canaux d'aspiration, ou bien sur sa grande face opposée. Mais il peut également être prévu une raclette du type de celle selon les figures 4 et 5, c'est-à-dire une raclette comportant des canaux d'aspiration débouchant sur l'une et l'autre de ses grandes faces.

Par ailleurs, le carter du dispositif de nettoyage peut avoir une forme très différente de celle apparaissant sur les figures 1 à 7 et qui est plus spécialement conçue dans le cas d'un appareil destiné au nettoyage du sol. En effet, dans le cas d'un appareil prévu pour le nettoyage de vitres ou de toutes autres surfaces verticales, ce carter peut présenter une forme très différente afin de pouvoir être tenu aisément à la main au moyen d'une poignée de préhension.

En raison de ses avantages, le dispositif de nettoyage selon l'invention peut être utilisé avec une grande efficacité pour le nettoyage de diverses sortes de surfaces lisses. Ainsi qu'il a déjà été indiqué, l'invention a également pour objet les raclettes de nettoyage spécialement conçues pour équiper les dispositifs de nettoyage précédemment décrits.

## Revendications

1. Dispositif d'aspiration avec raclette (1, 1a, 1b, 1c) pour l'élimination de l'eau sale lors du nettoyage de certaines surfaces, du type comportant une raclette (1, 1a, 1b, 1c) élastique ainsi que des orifices (7, 7a, 7b) ou canaux (5, 5a, 5b) d'aspiration permettant d'aspirer le liquide de nettoyage répandu sur une telle surface, et ce au moyen d'une pompe (11) raccordée à un réservoir (15) de collecte, dans laquelle la raclette (1, 1a, 1b, 1c) de nettoyage consiste en une lame en matière élastique à l'intérieur de laquelle est ménagé au moins un canal d'aspiration (5, 5a, 5b) débouchant sur l'une au moins des deux faces de cette raclette par des orifices (7, 7a, 7b) alignés parallèlement à l'arête inférieure correspondante, (8) de cette raclette et à proximité de celle-ci, caractérisé en ce que la pompe est une pompe à galets et en ce que la raclette (1a) comporte au moins une découpe (16) en gradin ; en ce qu'au moins un canal d'aspiration (5a), ménagé dans l'épaisseur de la raclette, débouche à l'endroit de la découpe en gradin, par des orifices d'entrée (7a) ; et en ce que, sur chaque canal d'aspiration ainsi prévu, est branchée une conduite flexible (10) aboutissant à ladite pompe (11), raccordée par ailleurs à un réservoir (15) de collecte du liquide sale de nettoyage à éliminer.

2. Dispositif selon la revendication 1, caractérisé en ce qu'il comporte en outre une brosse (17, 17c) ou autre organe apte à assurer l'épandage d'un liquide de nettoyage provenant d'un réservoir (21) raccordé à cet organe d'épandage par une ou plusieurs conduites (20) d'alimentation.

3. Raclette (1, 1a, 1b, 1c) de nettoyage destinée à équiper un dispositif de nettoyage selon l'une des revendications précédentes, consistant en une lame en matière élastique à l'intérieur de laquelle sont ménagés des canaux d'aspiration (5, 5a, 5b) débouchant sur l'une au moins des deux faces de cette raclette par des orifices (7, 7a, 7b) alignés parallèlement à l'arête inférieure correspondante (8) de cette raclette et à proximité de celle-ci, caractérisée en ce que les canaux d'aspiration (5, 5a, 5b) ainsi prévus aboutissent, à leur extrémité opposée, à autant d'orifices de sortie (9) aptes à recevoir des conduites (10) d'aspiration du liquide sale de nettoyage à éliminer.

4. Raclette de nettoyage selon la revendication 3, caractérisée en ce qu'à leur extrémité d'entrée les canaux d'aspiration (5) sont coudés pour déboucher sur l'une des deux grandes faces de cette raclette par des orifices (7) situés à proximité immédiate de l'arête correspondante (8) de celle-ci.

5. Raclette de nettoyage selon la revendication 3, caractérisée en ce qu'à leur extrémité d'entrée les canaux d'aspiration (5) sont coudés alternativement dans un sens et dans l'autre pour déboucher sur l'une et l'autre des deux grandes faces de cette raclette par des orifices (7) situés à proximité immédiate de l'une et l'autre arêtes correspondantes (8) de celle-ci.

## Patentansprüche

1. Saug- und Reinigungsgerät mit einem Wischblatt (1, 1a, 1b, 1c) zum Aufnehmen verschmutzten Wassers bei der Reinigung von Oberflächen, wobei das elastische Wischblatt (1, 1a, 1b, 1c) Öffnungen (7, 7a, 7b) oder Saugkanäle (5, 5a, 5b) zum Absaugen von über die Oberfläche ausgebreiteter Reinigungsflüssigkeit aufweist, und zwar mittels einer mit einem Sammelbehälter (15) verbundenen Pumpe (11), wobei das Wischblatt (1, 1a, 1b, 1c) aus einem Streifen elastischen Materials besteht, in dem mindestens ein Saugkanal (5, 5a, 5b) angeordnet ist, der in mindestens zu einer Oberfläche des Wischblattes führenden Öffnungen (7, 7a, 7b) endet, die parallel zur unteren Kante (8) des Wischblattes und benachbart dazu angeordnet sind, dadurch gekennzeichnet, daß die Pumpe als Schlauchpumpe ausgebildet ist, daß das Wischblatt (1a) mindestens eine gestufte Ausnehmung (16) aufweist, daß mindestens ein in dem Querschnitt des Wischblattes angeordneter Saugkanal (5a) in Öffnungen (7a) an der gestuften Ausnehmung endet, und daß mit jedem Saugkanal eine flexible, zu der Pumpe (11) führende Saugleitung (10) verbunden ist, die im übrigen an einen Behälter (15) zur Aufnahme der verschmutzten abzusaugenden Reinigungsflüssigkeit angeschlossen ist.

2. Saug- und Reinigungsgerät nach Anspruch 1, dadurch gekennzeichnet, daß es eine Bürste (17, 17c) oder ein anderes Organ zum Ausbreiten einer Reinigungsflüssigkeit aus einem Behälter (21) aufweist, der mit diesem Organ zum Ausbreiten über eine oder mehrere Leitungen (20) verbunden ist.

3. Wischblatt (1, 1a, 1b, 1c) für ein Saug- und Reinigungsgerät nach einem der vorangehenden Ansprüche, aus einem Streifen elastischen Materials, in dem Saugkanäle (5, 5a, 5b) angeordnet sind, die in mindestens zu einer der beiden Oberflächen des Wischblattes führenden Öffnungen (7, 7a, 7b) enden, die parallel zur unteren Kante (8) des Wischblattes und benachbart dazu angeordnet sind, dadurch gekennzeichnet, daß die Saugkanäle (5, 5a, 5b) an ihren andren Enden in Ausgangsöffnungen (9) übergehen, an die Saugleitungen (10) für die verschmutzte abzusaugende Reinigungsflüssigkeit anschließbar sind.

4. Wischblatt nach Anspruch 3, dadurch gekennzeichnet, daß die Saugkanäle (5) an ihrem Eingangsende zu einer der beiden Hauptflächen des Wischblattes hin abgewinkelt sind und in Öffnungen (7) enden, die unmittelbar benachbart zu der betreffenden Kante (8) des Wischblattes vorgesehen sind.

5. Wischblatt nach Anspruch 3, dadurch gekennzeichnet, daß die Saugkanäle (5) an ihrem Eingangsende abwechselnd zu der einen und der anderen Hauptfläche des Wischblattes hin abgewinkelt sind und in Öffnungen (7) enden, die unmittelbar benachbart zu der einen und der anderen betreffenden Kante (8) des Wischblattes vorgesehen sind.

## Claims

1. A vacuum squeegee device (1, 1a, 1b, 1c) for removing dirty water from cleaned surfaces, of the type comprising a resilient squeegee blade (1, 1a, 1b, 1c) with suction apertures (7, 7a, 7b) or ducts (5, 5a, 5b) through which the cleaning liquid spread over the surface may be drawn up by means of a pump (11) connected to a collector tank (15), wherein the cleaning squeegee (1, 1a, 1b, 1c) consists of a blade of resilient material inside which is formed at least one suction duct (5, 5a, 5b) opening in at least one of the two faces of said blade through apertures (7, 7a, 7b) aligned in parallel with the corresponding bottom edge (8) of said blade and in proximity thereto, **characterized** in that :
- the pump (11) is a roller-type pump;
- the squeegee blade (1a) comprises at least one cut-out portion (16) forming a step;
- at least one suction duct (5a) formed within the thickness of the blade opens at the site of the cut-out portion forming a step, through inlet apertures (7a);
- and there is connected to each of the aforesaid suction ducts a flexible tube (10) leading to said pump (11), said pump being further connected to a collector tank (15) for the dirty cleaning liquid to be removed.

2. A device according to Claim 1, characterized in that it further comprises a brush (17, 17c) or other member adapted for spreading a cleaning liquid from a tank (21) connected to said spreader member through one or several feed pipes (20).

3. A cleaning squeegee blade (1, 1a, 1b, 1c) designed for equipping a cleaning device according to one of the preceding Claims, consisting of a resilient material blade inside which are formed suction ducts (5, 5a, 5b) opening into at least one of the two faces of said blade through apertures (7, 7a, 7b) aligned in parallel with the corresponding bottom edge (8) of said blade and in proximity thereto, **characterized** in that each one of the suction ducts (5, 5a, 5b) being thus provided ends up, at its opposite end, into an outlet aperture (9) adapted for receiving a tube (10) for drawing up the dirty cleaning liquid to be removed.

4. A cleaning squeegee blade according to Claim 3, characterized in that the suction ducts (5) are bent at their inlet end, so that they open into one of the two larger faces of said blade through apertures (7) located in the immediate proximity of the corresponding edge (8) thereof.

5. A cleaning squeegee blade according to Claim 3, characterized in that the suction ducts (5) are alternatively bent at their inlet end towards one direction and the other, so that they open into both the larger faces of said blade through apertures (7) located in the immediate proximity of both corresponding edges (8) thereof.
